# FASCICULE DE BREVET EUROPEEN

(11) **EP 3 460 587 B1**
(45) Date de publication et mention de la délivrance du brevet: **21.04.2021**
(21) Numéro de dépôt: 18195388.6
(22) Date de dépôt: 19.09.2018
(51) Int. Cl.: G04B 19/02, G04B 19/24, G04B 19/26

(54) **SYSTÈME DE GUIDAGE**
FÜHRUNGSSYSTEM
GUIDING SYSTEM

(30) Priorité: 20.09.2017 CH 11552017
(43) Date de publication de la demande: 27.03.2019
(73) Titulaire: Carlo Ferrara SA, 2606 Corgémont (CH)
(72) Inventeur: VOUMARD, Martial, 2720 Tramelan (CH)
(74) Mandataire: P&TS SA (AG, Ltd.)

(56) Documents cités:
- EP-A1- 0 509 965
- EP-A1- 1 953 611
- EP-A1- 3 211 487
- WO-A1-2011/160242

## Description

### Domaine technique

La présente invention concerne un système de guidage pour pièce d'horlogerie, et un module pour pièce d'horlogerie comprenant ledit système.

### Etat de la technique

On connait des dispositifs qui permettent de contrôler le déplacement d'un indicateur sur un cadran de montre, par exemple le déplacement d'un indicateur horaire.

Le document US6809992 décrit une montre où l'aiguille des heures se déplace dans un circuit fermé qui est réalisé sous la forme de deux boucles de type conchoïde: une boucle intérieure et une boucle extérieure, les boucles se recoupant en un point d'intersection. Les boucles sont aménagées dans le cadran de la montre. L'aiguille est couplée à une bascule qui se déplace dans la rainure pour passer alternativement de la boucle extérieure à la boucle intérieure et vice-versa lorsque la bascule arrive au point d'intersection. La bascule comprend trois roues qui sont en contact permanent avec la rainure. En cas de chocs, le dispositif ne comprend pas de moyens pour assurer le guidage de la bascule dans la rainure, ou pour éviter que la bascule soit bloquée au point d'intersection.

Le document WO2011160242 décrit une lunette tournante pour pièce d'horlogerie comprenant une pièce rotative de guidage en son centre. Lorsque la pièce rotative est actionnée, elle vient en appui sur des organes coulissants positionnés dans une zone périphérique de la pièce rotative et entraine leur translation dans une rainure rectiligne, chaque organe étant disposé dans une rainure.

Le document EP3211487 décrit un mécanisme de calcul pour mouvement automatique. Le mécanisme comprend une roue qui porte une came montée sur ladite roue par un dispositif de guidage linéaire par rails. La rotation de la roue entraine en rotation la came. La position de la came est contrôlée par une commande de came présentant un doigt qui s'insère dans une rainure de la came. Le mouvement comprend en outre un palpeur coopérant avec la came pour guider la translation ou pseudo translation de la came.

Le document EP1953611 décrit un mécanisme d'entrainement, par exemple un mécanisme de quantième, comprenant un premier organe de correction et un deuxième organe de correction qui agissent sur le dispositif d'affichage. Le mécanisme peut adopter deux positions : une position où il entraine le dispositif d'affichage lorsque le premier organe de correction est actionné ; une deuxième position où il est découplé du dispositif d'affichage et que le deuxième organe de correction agit sur le dispositif d'affichage.

Le brevet EP0509965, dont la demanderesse est titulaire, divulgue un dispositif comprenant une demi-roue porteuse d'un indicateur horaire. La demi-roue est montée sur un coulisseau qui se déplace en translation et en rotation dans une rainure. La demi-roue comprend deux ergots aux extrémités droites, les ergots s'insérant dans une glissière positionnée dans le prolongement de la rainure : lorsque la demi-roue est en translation, l'ergot de la demi-roue se loge dans la glissière pour contrôler la translation de la demi-roue.

La demande WO2011/160242 décrit une lunette de montre comportant un système de guidage comprenant des coulisseaux déplaçables dans un plan. Un élément d'appui vient en appui contre le coulisseau pour appuyer le coulisseau contre le fond d'une glissière et bloquer le déplacement du coulisseau perpendiculairement à la glissière.

Les systèmes de guidages existants ne fournissent pas des résultats satisfaisants en cas de chocs. Lors d'un choc, il arrive que le coulisseau d'aiguille sorte de la rainure et le dispositif n'est plus en état de marche.

Il arrive aussi que le positionnement imprécis du coulisseau entraîne un blocage de la demi-roue dont les dents ne s'engrènent plus correctement avec le mobile d'entraînement.

Ainsi, il existe un besoin pour un système de guidage où le maintien du coulisseau est optimisé pour améliorer la précision de la pénétration de la denture.

Le dispositif de EP0509965 est en outre complexe à assembler. Il existe un besoin pour un système plus simple.

### Bref résumé de l'invention

Un but de la présente invention est de proposer un système exempt des limitations des systèmes de guidage connus, ou qui minimise ces limitations.

Selon l'invention, ces buts sont atteints notamment au moyen d'un système de guidage pour pièce d'horlogerie, le système comprenant un coulisseau déplaçable le long d'une trajectoire dans un plan (x,y),
- au moins une glissière;
- au moins trois goupilles de guidage non alignées liées au coulisseau et destinées à coulisser dans la glissière pour contrôler le déplacement latéral du coulisseau dans le plan;
- un élément d'appui supérieur venant en appui contre le coulisseau pour appuyer le coulisseau contre le fond de la glissière et bloquer le déplacement du coulisseau perpendiculairement au plan.

Cette solution présente notamment l'avantage par rapport à l'art antérieur de proposer un système de guidage dans lequel le déplacement d'un coulisseau le long d'une trajectoire est contrôlé dans les trois dimensions, c'est-à-dire dans le plan (x,y) par une glissière, et selon l'axe (z) perpendiculaire au plan (x,y) grâce à l'élément d'appui supérieur.

Le coulisseau peut s'appuyer directement contre l'élément d'appui supérieur, ou au travers d'un amortisseur, comme on le verra.

Pour contrôler le déplacement latéral du coulisseau, le système comprend une glissière le long de la trajectoire de sorte que les goupilles de guidage coulissent dans la glissière qui définit la trajectoire.

Les goupilles de guidage peuvent être chassées ou collées ou fixées par d'autre moyen au coulisseau.

Les goupilles de guidage sont solidaires du coulisseau.

Les goupilles de guidage peuvent être réalisées intégralement avec le coulisseau.

Les goupilles de guidage peuvent former une projection qui s'étend depuis la face inférieure du coulisseau.

Les goupilles de guidage sont destinées à se loger dans la glissière. Lorsque les goupilles de guidage sont dans la glissière, leur déplacement latéral est limité par le contact entre ces goupilles et les parois de la glissière. Ainsi, les goupilles de guidage maintiennent le coulisseau le long de la trajectoire.

L'utilisation de trois goupilles permet de maintenir le coulisseau dans le plan (x,y) pendant son déplacement le long de la trajectoire.

Les goupilles assurent la stabilité du coulisseau notamment en cas de chocs.

La présence de trois goupilles permet également d'améliorer la fiabilité du système en améliorant la précision du déplacement du coulisseau dans la glissière.

Par exemple, les trois goupilles de guidage sont positionnées sur les sommets d'un triangle.

Les goupilles de guidage sont mobiles avec le coulisseau. Au lieu de prévoir des éléments de guidage tout au long de la trajectoire, les goupilles de guidage se déplacent.

La section des glissières peut être en V.

L'extrémité distale des goupilles de guidage, c'est-à-dire l'extrémité à distance du coulisseau, peut être conique, l'angle du cône correspondant à l'angle du fond de la glissière.

L'extrémité distale des goupilles de guidage a une section de forme complémentaire à la section de la glissière.

L'extrémité distale des goupilles de guidage, autrement dit l'extrémité qui est dans la glissière, notamment en contact avec le fond et/ou les parois de la glissière, peut être en rubis, ou tout autre matériau dur assurant un bon coefficient de friction.

La ou les goupilles de guidage peuvent comprendre une portion en rubis sur l'extrémité distale.

Il est aussi possible d'utiliser des goupilles de guidage constituées uniquement de rubis.

L'utilisation d'au moins un rubis à l'extrémité distale des goupilles de guidage permet de faciliter leur déplacement dans la glissière. Cela améliore également la résistance des goupilles et minimise l'usure des parties en contact.

Le système comprend également un élément d'appui supérieur en appui contre le coulisseau pour bloquer le déplacement du coulisseau selon l'axe (z) perpendiculaire au plan de déplacement du coulisseau.

Lorsque les goupilles de guidage sont logées dans la ou leurs glissières, le déplacement du coulisseau selon cet axe (z) est bloqué par le fond de la glissière; et dans la direction opposée par l'élément d'appui, ce qui permet de maintenir le coulisseau dans une position précise selon z.

Ainsi, le coulisseau est maintenu entre la glissière et l'élément d'appui, ce qui garantit la stabilité latérale du coulisseau dans le plan (x, y) et transversale selon l'axe (z).

La glissière peut être une boucle fermée ou ouverte.

La glissière peut comporter des portions rectilignes, courbes, demi-circulaire et/ou circulaire.

Dans un mode de réalisation, le coulisseau est solidaire d'une roue à denture interne, d'une demi-roue à denture interne, ou d'une crémaillère, et entraîné par un pignon.

Le système de guidage comprend au moins trois goupilles. S'il y a quatre goupilles, elles sont positionnées sur les sommets d'un carré, d'un rectangle, ou de tout autre quadrilatère. L'utilisation de quatre goupilles est hyperstatique, mais permet éventuellement d'améliorer la stabilité latérale du coulisseau.

Dans un mode de réalisation, le coulisseau porte un organe d'affichage, par exemple un indicateur d'heure, un indicateur de minute, un indicateur de seconde, un calendrier ou un indicateur d'astre. Le système de guidage permet de contrôler le déplacement de l'organe d'affichage, par exemple pour faire suivre une trajectoire particulière à une aiguille. Le système de l'invention peut aussi être adapté à l'entraînement d'autres indicateurs au-dessus ou au-dessous du cadran, par exemple pour déplacer un astre selon une orbite elliptique, ou un calendrier.

Selon un mode de réalisation, l'élément d'appui comprend un amortisseur et une plaque formant une surface d'appui supérieure, l'amortisseur étant comprimé entre le coulisseau et la plaque. L'amortisseur exerce une force d'appui sur le coulisseau pour l'appuyer contre la glissière. Il permet en outre de compenser les éventuels jeux et erreurs de tolérance, et améliore la résistance du système aux chocs.

L'amortisseur présente aussi des propriétés élastiques, ce qui permet d'amortir le déplacement du coulisseau selon l'axe (z) en cas de chocs. Par exemple, l'amortisseur peut être un ressort de compression, un ressort hélicoïdal ou un ressort à lame.

La plaque formant appui supérieur peut être un cadran.

La plaque formant appui supérieur peut être une plaque de guidage sous le cadran.

La plaque formant appui supérieur peut être munie d'une fente de passage pour l'axe d'une aiguille ou pour un autre indicateur.

La plaque formant appui supérieur peut être une glace.

Dans un mode de réalisation, la glissière est aménagée dans un support fixé sur la platine du mouvement ou d'un module additionnel.

Selon un mode de réalisation, le système comprend deux glissières le long de la trajectoire. Le coulisseau comprend au moins deux goupilles de guidage, de sorte que lorsque le coulisseau se déplace selon la trajectoire, les goupilles se déplacent dans les deux glissières simultanément, chaque glissière coopérant avec au moins une goupille. Dans ce mode de réalisation, les goupilles de guidage sont logées dans deux glissières.

Les deux glissières peuvent comprendre des portions parallèles, l'espacement des portions parallèles dépend alors de l'espacement des goupilles sur le coulisseau.

Selon un mode de réalisation, le système comprend une glissière circulaire le long de la trajectoire, le coulisseau comprenant au moins trois goupilles de guidage, par exemple positionnées selon les sommets d'un triangle, de sorte que lorsque le coulisseau se déplace selon la trajectoire, lesdites goupilles se déplacent simultanément dans la glissière circulaire.

Dans ce dernier mode de réalisation, le coulisseau est par exemple monté sur une roue présentant une denture interne, ladite roue étant actionnée par un pignon qui engrène sur la denture pour entrainer la roue en rotation. La rotation de la roue entraine le déplacement des goupilles du coulisseau dans la glissière. La trajectoire est circulaire.

L'invention concerne également un module pour pièce d'horlogerie comprenant au moins un système de guidage selon l'invention. Le module est par exemple un mouvement.

Dans un mode ledit module comprend deux systèmes selon l'invention :
- Deux systèmes comprenant chacun deux glissières le long de la trajectoire, le coulisseau comprenant au moins trois goupilles de guidage non alignées, de sorte que lorsque le coulisseau se déplace selon la trajectoire, le coulisseau se déplace simultanément dans les deux glissières, chaque glissière coopérant avec au moins une goupille de guidage; ou
- Deux systèmes comprenant chacun une glissière circulaire le long de la trajectoire, le coulisseau comprenant au moins trois goupilles de guidage, de sorte que lorsque le coulisseau se déplace selon la trajectoire, lesdites goupilles se déplacent simultanément dans la glissière circulaire;

Alternativement, le module comprend
- un système comprenant deux glissières le long de la trajectoire, le coulisseau comprenant au moins trois goupilles de guidage non alignées, de sorte que lorsque le coulisseau se déplace selon la trajectoire, le coulisseau se déplace simultanément dans les deux glissières, chaque glissière coopérant avec au moins une goupille de guidage; et
- un système comprenant une glissière circulaire le long de la trajectoire, le coulisseau comprenant au moins trois goupilles de guidage de sorte que lorsque le coulisseau se déplace selon la trajectoire, lesdites goupilles se déplacent simultanément dans la glissière circulaire.

Le coulisseau de chaque système peut être couplé à un organe différent, par exemple un premier organe d'affichage un deuxième organe d'affichage, lesdits organes d'affichage peuvent être des indicateurs horaires.

Les modes de réalisations du système de guidage s'appliquent mutatis mutandis à un module selon l'invention.

### Brève description des figures

Des exemples de mise en œuvre de l'invention sont indiqués dans la description illustrée par les figures annexées dans lesquelles :
- Les figures 1A et 1B illustrent une vue générale d'un premier mode de réalisation de l'invention, dans deux positions distinctes de l'indicateur des heures.
- La figure 2 est une vue rapprochée du système des figures 1A et 1B ;
- La figure 3 est une vue de coupe du système de la figure 2.
- La figure 4 illustre un deuxième mode de réalisation de l'invention ;
- La figure 5 représente un troisième mode de réalisation de l'invention;

### Exemple(s) de mode de réalisation de l'invention

Les figures illustrent plusieurs modes de réalisation de la présente invention, mais l'invention n'est pas limitée à ces modes de réalisation.

La figure 1A est une vue de dessus du système avec l'aiguille des heures 13 pointant à 3h ; la figure 1B illustre le même système avec l'aiguille des heures pointant vers 1h.

Le système 1 illustré sur les figures est monté sur une platine 2 d'un mouvement pour une montre bracelet (non représentée) côté cadran 3. La platine 2 de cet exemple comporte deux systèmes de guidage 1, mais pour faciliter la lecture, seul un système 1 est détaillé sur la partie gauche de la platine 2.

Le système 1 comprend un coulisseau 4 qui se déplace selon la trajectoire définie par une glissière 5.

La glissière 5 est aménagée dans un support 6 qui est fixé sur la platine 2. La glissière 5 forme ici une boucle fermée, comprenant deux portions circulaires 7 reliées par deux portions rectilignes 8. Les portions rectilignes 8 sont parallèles en elles et de même longueur. La glissière 5 est ainsi symétrique par rapport à un axe perpendiculaire (d) aux portions rectilignes 8 qui passe en leurs milieux.

L'extrémité de chaque portion rectiligne 8 coupe chaque portion circulaire 7 en deux points d'intersection 9: une partie de chaque portion rectiligne 8 est ainsi comprise dans chaque portion circulaire 7.

Le coulisseau 4 comprend une base rectangulaire. Des goupilles de guidage 11 s'étendent sous la face inférieure de ce coulisseau. Dans cet exemple, le coulisseau 4 comprend quatre goupilles de guidage 11 positionnées aux quatre sommets, de façon à ce que le coulisseau 4 repose sur les quatre goupilles 11.

Les goupilles peuvent être chassées dans des ouvertures traversant le coulisseau, ou solidarisées par d'autres moyens.

Dans ce mode de réalisation, les goupilles de guidage 11 sont en rubis, ou dans un autre matériau dur à faible coefficient de frottement, par exemple en céramique. Il est aussi possible de réaliser des goupilles de guidage dont seule l'extrémité distale logée dans la glissière 5 est en rubis. Cette extrémité distale peut être formée par une bille en rubis ou en céramique. Le rubis peut être remplacé par un revêtement carbone, par exemple de type DLC.

Le coulisseau porte un indicateur. Dans cet exemple, l'indicateur comporte une tige 12 qui s'étend perpendiculairement au plan du coulisseau 4. Cette tige 12 peut traverser la plaque d'appui. La tige 12 porte un organe d'affichage, ici une aiguille 13, par exemple une aiguille des heures, des minutes ou des secondes.

Dans le mode de réalisation illustré sur la figure 1, le cadran 3 comprend deux systèmes de guidage 1 : un système à gauche du cadran pour guider le déplacement de l'aiguille des heures et un autre système à droite du cadran pour guider le déplacement de l'aiguille des minutes, ou inversement.

Le système peut comprendre un amortisseur (non représenté sur les figures), par exemple un ressort à lame, comprimé entre le coulisseau 4 et un élément d'appui, par exemple une plaque prévue à cet effet, la glace, un pont voire la face interne du cadran.

La position du coulisseau 4 perpendiculairement au plan de la trajectoire est alors contrainte entre la glissière et cet élément d'appui.

Cet amortisseur permet notamment de compenser les erreurs de tolérance ou les jeux entre la glissière et l'élément d'appui. Il peut être omis; dans ce cas, la face supérieure du coulisseau 4 coulisse directement sous l'élément d'appui.

La face supérieure du coulisseau peut être munie d'autres goupilles de guidage engagées dans une ou des glissières sous l'élément d'appui. Cette variante garantit un positionnement très précis, mais requiert une épaisseur plus importante.

Le déplacement du coulisseau 4 le long de sa trajectoire est défini par la glissière 5. Dans l'exemple illustré, ce déplacement comprend un mouvement de translation et de rotation. Le coulisseau 4 se déplace en translation dans les portions rectilignes 8. Une fois que le coulisseau est à une extrémité des portions rectilignes 8, chaque goupille de guidage 11 se trouve sur un point d'intersection 9. Dans cette position, le coulisseau 4 peut effectuer une rotation de 180°, puis reprendre un mouvement de translation.

Le coulisseau 4 est entraîné dans la glissière 5 par un pignon 14 qui engrène avec une demi-roue 15 solidaire du coulisseau et présentant une denture interne 16. Le pignon 14 est relié par des liaisons cinématiques à une source d'énergie pour actionner la rotation du pignon 14: par exemple le pignon 14 est engrené sur le mouvement de la montre bracelet.

Le coulisseau 4 est solidaire de la demi-roue 15. Ici, deux des goupilles de guidage 11 sont chassées dans la demi-roue 15, comme illustré sur la figure 3, de sorte que lorsque le pignon 14 entraine la demi-roue 15, le coulisseau 4 est entrainé par la demi-roue 15.

La demi-roue 14 comprend un segment droit 17 et un segment circulaire 18. Lorsque le pignon 14 engrène sur le segment droit 17, le coulisseau 4 se déplace en translation dans la portion rectiligne 8 de la glissière 5. La distance entre le coulisseau 4 et les extrémités du segment droit 17 est calculée de manière à ce que, lorsque le pignon 4 arrive à une extrémité du segment droit 17, les goupilles de guidage 11 se trouvent sur les points d'intersection 9 de la glissière 5. Dès lors, le pignon 14 engrène sur le segment circulaire 18, ce qui entraine une rotation progressive du coulisseau 4 : lorsque le pignon 14 arrive à la fin du segment circulaire 18, le coulisseau a effectué une rotation à 180°. Ensuite, le pignon 14 engrène de nouveau sur le segment droit 17 pour reprendre un cycle de translation-rotation. Cette disposition permet à l'extrémité de chaque aiguille de parcourir une trajectoire ovale.

La figure 4 représente un système 100 selon un deuxième mode de réalisation de l'invention. Le système 100 illustré sur la figure 4 est monté sur une platine 102 d'un mouvement, ladite platine est recouverte d'un cadran 103. La platine 102 de cet exemple comporte deux systèmes de guidage 1,100 mais pour faciliter la lecture, seul un système 100 est détaillé sur la partie droite du cadran 103 car le système 1 (gauche du cadran) a déjà été décrit dans le premier mode de réalisation.

Le système 100 comprend un coulisseau 104 qui se déplace selon la trajectoire définie par une glissière 105. Dans ce mode de réalisation, la glissière 105 est circulaire.

Le système 100 peut comprendre un amortisseur (non représenté sur les figures), par exemple un ressort à lame, comprimé entre le coulisseau 104 et un élément d'appui, par exemple une plaque prévue à cet effet, la glace, un pont voire la face interne du cadran.

La position du coulisseau 104 perpendiculairement au plan de la trajectoire est alors contrainte entre la glissière et cet élément d'appui.

Le déplacement du coulisseau 104 le long de sa trajectoire est défini par la glissière 105. Dans l'exemple illustré, ce déplacement comprend un mouvement de rotation centré sur le coulisseau 104.

Le coulisseau 104 comprend une base rectangulaire. Des goupilles de guidage 11 s'étendent sous la face inférieure de ce coulisseau 104. Dans cet exemple, comme dans celui du premier mode de réalisation, le coulisseau 104 comprend quatre goupilles de guidage 111 positionnées aux quatre sommets, de façon à ce que le coulisseau 104 repose sur les quatre goupilles 111.

Le coulisseau 104 est entraîné dans la glissière 105 par un pignon 114 qui engrène avec une roue 115 solidaire du coulisseau et présentant une denture interne 116. Le pignon 114 est relié par des liaisons cinématiques à une source d'énergie pour actionner la rotation du pignon 114: par exemple le pignon 114 est engrené sur le mouvement de la montre bracelet.

Le coulisseau 104 est solidaire de la roue 115. Ici, le coulisseau 105 est visé sur un chariot à trois branches 119, l'extrémité de chacune des branches étant fixée sur la roue 115. Ainsi, le coulisseau 104 est solidaire de la roue 115 par l'intermédiaire du chariot 119, de sorte que lorsque le pignon 114 entraine la roue 115, le coulisseau 104 est entrainé par la roue 115.

La figure 5 représente un système 200 selon un troisième mode de réalisation. Le système 200 illustré sur la figure 5 est monté sur une platine 202 d'un mouvement, ladite platine est recouverte d'un cadran 203. La platine 202 de cet exemple comporte deux systèmes de guidage 1, 200 mais pour faciliter la lecture, seul un système 200 est détaillé sur la partie droite du cadran 203 car le système 1 (gauche du cadran) a déjà été décrit dans le premier mode de réalisation.

Le système 200 est identique au système 100, sauf en ce qui concerne le coulisseau 204 et les goupilles 211. Dans le système 200, le coulisseau 204 à une base triangulaire et est monté sur un chariot 219 à trois branches étalement. Chaque branche du coulisseau 204 est chassée dans une branche du chariot 219 par une goupille 211, le coulisseau 204 comprenant ainsi trois goupilles 211.

Les goupilles 211 du coulisseau 204 se déplacent dans une glissière circulaire 205.

Le chariot 205, sur lequel est fixé le coulisseau 204, est monté sur une roue 215 présentant une denture interne 216. Un pignon 214 engrène sur la denture interne 216 pour entrainer le coulisseau 204 en rotation autour de l'axe central 220 passant par le centre du coulisseau 204.

Sur les modes de réalisation des figures 4 et 5, le cadran 103, 203 comporte en outre un guichet 121, 221 pour afficher le jour du mois.

### Numéros de référence employés sur les figures

- 1: Système selon un premier mode de réalisation
- 2: Platine
- 3: Côté cadran
- 4: Coulisseau
- 5: Glissière
- 6: Support
- 7: Portion circulaire
- 8: Portion rectiligne
- 9: Point d'intersection
- 11: Goupille de guidage, par exemple goupille conique
- 12: Tige
- 13: Aiguille
- 14: Pignon
- 15: Demi-roue
- 16: Denture interne
- 17: Segment droit
- 18: Segment circulaire

- 100: Système selon un deuxième mode de réalisation
- 102: Platine
- 103: Cadran
- 104: Coulisseau
- 105: Glissière
- 106: Support
- 111: Goupille de guidage, par exemple goupille conique
- 112: Tige
- 113: Aiguille
- 114: Pignon
- 115: Roue
- 116: Denture interne
- 119: Chariot à trois branches
- 121: Guichet
- 200: Système selon un troisième mode de réalisation
- 202: Platine
- 203: Cadran
- 204: Coulisseau
- 205: Glissière
- 206: Support
- 211: Goupille de guidage, par exemple goupille conique
- 212: Tige
- 213: Aiguille
- 214: Pignon
- 215: Roue
- 216: Denture interne
- 219: Chariot à trois branches
- 220: Axe de rotation du coulisseau
- 221: Guichet

## Revendications

1. Système de guidage (1 ;100 ;200) pour pièce d'horlogerie, le système (1 ;100 ;200) comprenant un coulisseau (4 ;104 ;204) déplaçable le long d'une trajectoire dans un plan (x,y),
- au moins une glissière (5 ;105 ;205) ;
- un élément d'appui supérieur venant en appui contre le coulisseau (4 ;104 ;204) pour appuyer le coulisseau contre le fond de la glissière (5 ;105 ;205) et bloquer le déplacement du coulisseau (4 ;104 ;204) perpendiculairement audit plan
et **caractérisé par** :
- au moins trois goupilles de guidage (11 ;111 ;211) non alignées liées au coulisseau et destinées à coulisser dans la glissière (5 ;105 ;205) pour contrôler le déplacement latéral du coulisseau (4 ;104 ;204) dans le plan.

2. Système (1 ;100 ;200) selon la revendication 1, dans lequel le coulisseau (4 ;104 ;204) est solidaire d'une roue à denture interne (115 ;215), d'une demi-roue à denture interne (15), ou d'une crémaillère, et entraîné par un pignon (14 ;114 ;214).

3. Système (1 ;100 ;200) selon l'une des revendications 1 ou 2, dans lequel lesdites goupilles de guidage (11 ;111 ;211) comportent ou sont constituées par un rubis logé dans la glissière (5 ;105 ;205).

4. Système (1 ;100 ;200) selon l'une des revendications 1 à 3, dans lequel l'extrémité distale desdites goupilles de guidage (11 ;111 ;211) est de forme conique.

5. Système (1 ;100 ;200) selon la revendication 4, dans lequel la section desdites glissières (5 ;15 ;205) est en V.

6. Système (1 ;100 ;200) selon l'une des revendications 1 à 5, dans lequel la glissière (5 ;105 ;205) comporte des portions choisies parmi le portions rectilignes, courbes, demi-circulaire, circulaire.

7. Système (1 ;100 ;200) selon l'une des revendications 1 à 6, dans lequel ledit coulisseau (4 ;104 ;204) porte un organe d'affichage (13 ;113 ;213), par exemple un indicateur d'heure, un indicateur de minute, un indicateur de seconde, un calendrier ou un indicateur d'astre.

8. Système (1 ;100 ;200) selon l'une des revendications 1 à 7, dans lequel l'élément d'appui supérieur comprend un amortisseur et une plaque constituant l'élément d'appui supérieur, l'amortisseur étant comprimé entre ledit coulisseau (4 ;104 ;204) et ladite plaque.

9. Système (1 ;100 ;200) selon l'une des revendications 1 à 8, ledit élément d'appui supérieur étant constituée par un cadran, une plaque guide ou une glace de montre.

10. Système (1 ;100 ;200) selon l'une des revendications 1 à 9, dans lequel ladite glissière (5 ;105 ;205) est aménagée dans un support destiné à être fixé sur une platine (2 ;102 ;202) d'un mouvement de montre ou d'un module horloger.

11. Système (1) selon l'une des revendications 1 à 10, dans lequel le système (1) comprend deux glissières (5) le long de la trajectoire, le coulisseau (4) comprenant au moins trois goupilles de guidage (11) non alignées, de sorte que lorsque le coulisseau (4) se déplace selon la trajectoire, le coulisseau (4) se déplace simultanément dans les deux glissières (5), chaque glissière (5) coopérant avec au moins une goupille desdites au moins trois goupilles de guidage (11).

12. Système (100 ;200) selon l'une des revendications 1 à 9, dans lequel le système (100 ;200) comprend une glissière circulaire (105 ;205) le long de la trajectoire, le coulisseau (104 ;204) comprenant au moins trois goupilles de guidage (111 ;211), de sorte que lorsque le coulisseau (104 ;204) se déplace selon la trajectoire, lesdites au moins trois goupilles de guidage (111 ;211) se déplacent simultanément dans la glissière circulaire (104 ;204).

13. Module pour pièce d'horlogerie comprenant au moins un système (1 ;100 ;200) de guidage selon l'une des revendications 1 à 12.

14. Module selon la revendication 13, dans lequel ledit module comprend
- Deux systèmes (1) selon la revendication 11 ; ou
- Un système (1) selon la revendication 11 et un système (100 ;200) selon la revendication 12.

15. Module selon la revendication 13, dans lequel le coulisseau (4,104 ;204) de chaque système comprend un organe d'affichage.

## Patentansprüche

1. Führungssystem (1; 100; 200) für eine Uhr, wobei das System (1; 100; 200) einen Schlitten (4; 104; 204) umfasst, der entlang einer Bahn in einer Ebene (x, y) bewegbar ist,
- zumindest eine Schiene (5; 105; 205);
- ein oberes Stützelement, das am Schlitten (4; 104; 204) anliegt, um den Schlitten gegen den Boden der Schiene (5; 105; 205) zu drücken und die Bewegung des Schlittens (4; 104; 204) senkrecht zur Ebene zu blockieren,
und **gekennzeichnet durch**:
- zumindest drei nicht fluchtende Führungsstifte (11; 111; 211), die mit dem Schlitten verbunden und dazu bestimmt sind, in der Schiene (5; 105; 205) zu gleiten, um die seitliche Bewegung des Schlittens (4; 104; 204) in der Ebene zu steuern.

2. System (1; 100; 200) nach Anspruch 1, wobei der Schlitten (4; 104; 204) fest mit einem innenverzahnten Rad (115; 215), einem innenverzahnten Halbrad (15) oder einer Zahnstange verbunden ist und durch ein Zahnrad (14; 114; 214) angetrieben wird.

3. System (1; 100; 200) nach einem der Ansprüche 1 oder 2, wobei die Führungsstifte (11; 111; 211) einen in der Schiene (5; 105; 205) angeordneten Rubin aufweisen oder aus diesem gebildet sind.

4. System (1; 100; 200) nach einem der Ansprüche 1 bis 3, wobei das distale Ende der Führungsstifte (11; 111; 211) von konischer Form ist.

5. System (1; 100; 200) nach Anspruch 4, wobei der Querschnitt der Schienen (5; 15; 205) V-förmig ist.

6. System (1; 100; 200) nach einem der Ansprüche 1 bis 5, wobei die Schiene (5; 105; 205) Abschnitte aufweist, die aus geradlinigen, gekrümmten, halbkreisförmigen und kreisförmigen Abschnitten gewählt sind.

7. System (1; 100; 200) nach einem der Ansprüche 1 bis 6, wobei der Schlitten (4; 104; 204) ein Anzeigeorgan (13; 113; 213), beispielsweise einen Stundenanzeiger, einen Minutenanzeiger, einen Sekundenanzeiger, einen Kalender oder einen Sternzeitanzeiger, trägt.

8. System (1; 100; 200) nach einem der Ansprüche 1 bis 7, wobei das obere Stützelement einen Dämpfer und eine Platte, die das obere Stützelement bildet, umfasst, wobei der Dämpfer zwischen dem Schlitten (4; 104; 204) und der Platte zusammengedrückt ist.

9. System (1; 100; 200) nach einem der Ansprüche 1 bis 8, wobei das obere Stützelement aus einem Zifferblatt, einer Führungsplatte oder einem Uhrglas gebildet ist.

10. System (1; 100; 200) nach einem der Ansprüche 1 bis 9, wobei die Schiene (5; 105; 205) in einem Träger angeordnet ist, der dazu bestimmt ist, an einer Platine (2; 102; 202) eines Uhrwerks oder eines Uhrenmoduls befestigt zu sein.

11. System (1) nach einem der Ansprüche 1 bis 10, wobei das System (1) zwei Schienen (5) entlang der Bahn umfasst, wobei der Schlitten (4) zumindest drei nicht fluchtende Führungsstifte (11) umfasst, sodass sich, wenn sich der Schlitten (4) entlang der Bahn bewegt, der Schlitten (4) gleichzeitig in den beiden Schienen (5) bewegt, wobei jede Schiene (5) mit zumindest einem Stift der zumindest drei Führungsstifte (11) zusammenwirkt.

12. System (100; 200) nach einem der Ansprüche 1 bis 9, wobei das System (100; 200) eine kreisförmige Schiene (105; 205) entlang der Bahn aufweist, wobei der Schlitten (104; 204) zumindest drei Führungsstifte (111; 211) umfasst, sodass sich, wenn sich der Schlitten (104; 204) entlang der Bahn bewegt, die zumindest drei Führungsstifte (111; 211) gleichzeitig in der kreisförmigen Schiene (104; 204) bewegen.

13. Modul für eine Uhr, umfassend zumindest ein Führungssystem (1; 100; 200) nach einem der Ansprüche 1 bis 12.

14. Modul nach Anspruch 13, wobei das Modul Folgendes umfasst:
- zwei Systeme (1) nach Anspruch 11 oder
- ein System (1) nach Anspruch 11 und ein System (100; 200) nach Anspruch 12.

15. Modul nach Anspruch 13, wobei der Schlitten (4, 104; 204) jedes Systems ein Anzeigeorgan umfasst.

## Claims

1. Guiding system (1;100;200) for a timepiece, the system (1;100;200) comprising a slide (4;104;204) movable along a trajectory in a plane (x,y),
- at least one slide-rail (5;105;205);
- an upper support element bearing against the slide (4;104;204) to press the slide against the bottom of the slide-rail (5;105;205) and block the movement of the slide (4;104;204) perpendicularly to said plane,
**characterized in that**:
- at least three non-aligned guide pins (11;111;211) connected to the slide for sliding in the slide rail (5;105;205) to control the lateral movement of the slide (4;104;204) in the plane.

2. The system (1;100;200) according to claim 1, wherein the slide (4;104;204) is connected to an inner-toothed wheel (115;215), an inner-toothed half-wheel (15), or a rack, and driven by a pinion (14;114;214).

3. The system (1;100;200) according to one of claims 1 or 2, wherein said guide pins (11;111;211) comprise or consist of a ruby lodged in the slide-rail (5; 105;205).

4. The system (1;100;200) according to one of claims 1 to 3, wherein the distal end of said guide pins (11;111;211) is cone-shaped.

5. The system (1;100;200) according to claim 4, wherein the cross-section of said slide-rails (5;15;205) is V-shaped.

6. The system (1;100;200) according to one of claims 1 to 5, wherein the slide-rail (5;105;205) comprises portions selected from straight, curved, semicircular, circular portions.

7. The system (1; 100; 200) according to one of claims 1 to 6, wherein said slide (4; 104; 204) carries a display element (13; 113; 213), for example an hour indicator, a minute indicator, a second indicator, a calendar or an astrological indicator.

8. The system (1;100;200) according to one of claims 1 to 7, wherein the upper support member comprises a damper and a plate constituting the upper support member, the damper being compressed between said slide (4;104;204) and said plate.

9. The system (1;100;200) according to one of claims 1 to 8, said upper support element consisting of a dial, a guide plate or a watch glass.

10. The system (1;100;200) according to one of claims 1 to 9, wherein said slide-rail (5;105;205) is arranged in a support for attachment to a plate (2;102;202) of a watch movement or a watch module.

11. The system (1) according to one of claims 1 to 10, wherein the system (1) comprises two slide-rails (5) along the trajectory, the slide (4) comprising at least three non-aligned guide pins (11), so that when the slide (4) moves along the trajectory, the slide (4) moves simultaneously in both slide-rails (5), each slide-rail (5) cooperating with at least one of said at least three guide pins (11).

12. The system (100; 200) according to one of claims 1 to 9, wherein the system (100; 200) comprises a circular slide-rail (105; 205) along the trajectory, the slide (104; 204) comprising at least three guide pins (111; 211), so that when the slide (104; 204) moves along the trajectory, said at least three guide pins (111; 211) move simultaneously in the circular slide-rail (104; 204).

13. A module for a timepiece comprising at least one guiding system (1;100;200) according to one of claims 1 to 12.

14. The module according to claim 13, wherein said module comprises
- two systems (1) according to claim 11 ; or
- a system (1) according to claim 11 and a system (100; 200) according to claim 12.

15. The module according to claim 13, wherein the slide (4, 104; 204) of each system comprises a display element.
